# EUROPÄISCHE PATENTSCHRIFT

(11) **EP 1 193 358 B1**
(45) Veröffentlichungstag und Bekanntmachung des Hinweises auf die Patenterteilung: **02.01.2008**
(21) Anmeldenummer: 01122731.1
(22) Anmeldetag: 21.09.2001
(51) Int. Cl.: E05B 15/02, E05B 65/19, E05B 65/20, E05B 65/12

(54) **Verschliesseinrichtung für insbesondere Kraftfahrzeug-Türen, -Heckklappen oder dergleichen**
Locking device, in particular for motor vehicle doors, tailgates, or similar
Dispositif de verrouillage, notamment pour porte ou hayon de véhicule automobile ou similaire

(30) Priorität: 28.09.2000 DE 10048051
(43) Veröffentlichungstag der Anmeldung: 03.04.2002
(73) Patentinhaber: Kiekert Aktiengesellschaft, 42579 Heiligenhaus (DE)
(72) Erfinder: Reddmann, Uwe, 45145 Essen (DE)
(74) Vertreter: Nunnenkamp, Jörg

(56) Entgegenhaltungen:
- EP-A- 1 052 356
- WO-A-01/63076
- DE-A- 10 004 242
- US-A- 2 903 288

## Beschreibung

Die Erfindung betrifft eine Verschließeinrichtung für insbesondere Kraftfahrzeug-Türen, -Heckklappen oder dergleichen, mit einem in eine Karosserie in versenkter Stellung eintauchenden Schließkeil, und mit einem mit dem Schließkeil in erhabener Stellung zusammenwirkenden Gesperre. Das Gesperre setzt sich zumeist aus Drehfalle und Sperrklinke zusammen, wobei die Drehfalle üblicherweise einen Schließbolzen des Schließkeils in geschlossener Stellung der Kraftfahrzeug-Tür fängt bzw. festhält.

Bei einer Verschließeinrichtung des eingangs beschriebenen Aufbaus erfolgt die Überführung des bekannten Schließkeils von seiner erhabenen Stellung in die versenkte Position durch eine Linearverlagerung. Zu diesem Zweck ist im Einzelnen ein Stößel eines Elektroantriebes vorgesehen. Die Gegenbewegung wird federunterstützt vorgenommen. Zusätzlich lässt sich eine zugehörige Heckklappe gegen die Kraft von Dichtungen anziehen, was mit Gewindespindeln erreicht wird. Das ist insgesamt äußerst aufwendig (vgl. DE 100 04 242 A1).

Zu einem ähnlichen Fazit gelangt man bei Betrachtung der ebenfalls gattungsbildenden US 2 903 288. Denn hier ist eine Verschließeinrichtung dargestellt, die mit einem Falthebel ausgerüstet ist, bei welchem der Tragarm eine zusätzliche Führung in der Art einer Kulisse benötigt. Außerdem sind Federn vorgesehen.

Der Erfindung liegt das technische Problem zugrunde, eine Verschließeinrichtung des eingangs beschriebenen Aufbaus so weiter zu bilden, dass bei einwandfreier Funktion ein kompakter Aufbau mit wenigen Bauteilen erreicht wird.

Zur Lösung dieser Aufgabe schlägt die Erfindung bei einer gattungsgemäßen Verschließeinrichtung für insbesondere Kraftfahrzeug-Türen, -Heckklappen oder dergleichen vor, dass ein Falthebel mit fliegendem Drehgelenk vorgesehen ist, wobei der Falthebel einen Betätigungsarm und einen an der Karosserie in montiertem Zustand einendseitig in einem Festpunktlager drehbar gelagerten Tragarm für den hieran angeschlossenen Schließkeil aufweist, und wobei der Falthebel den angeschlossenen Schließkeil in seiner eingefalteten Stellung in der Karosserie versenkt und in seiner ausgefalteten Stellung in die erhabene Position überführt. Dabei ist der Tragarm zumeist endseitig an der Karosserie in dem Festpunktlager drehbar gelagert, stellt also die beschriebene einendseitige Festpunktlagerung zur Verfügung.

Um dem Tragarm die nötige Stabilität zu verleihen, ist dieser vorzugsweise als den Schließkeil aufnehmender U-Bügel ausgeführt. Regelmäßig wird der Schließkeil mit einer zugehörigen U-Basis bzw. Basis des U-Bügels verbunden oder ist einstückig an diese angeformt. Der U-Bügel bzw. Tragarm wird in der Nähe seiner Basis bzw. U-Basis von einer an der Karosserie befestigten Drehachse als Festpunktlager durchsetzt, die die bereits beschriebene einendseitige Festpunktlagerung darstellt.

Dagegen handelt es sich bei dem Betätigungsarm zumeist um einen im Wesentlichen L-förmigen Haken, dessen endseitig hochstehender L-Schenkel von einem Steuerzapfen zur Überführung des Falthebels in den ausgefalteten Zustand beaufschlagt wird. Zu diesem Zweck wird der Steuerzapfen größtenteils von einer motorisch angetriebenen Scheibe rotativ bewegt. Folgerichtig beschreibt der endseitig hoch stehende L-Schenkel des Betätigungsarmes einen Kreisbogen und verlagert bei dieser Bewegung das fliegende Drehgelenk des Falthebels so, dass der Falthebel insgesamt in seine ausgefaltete Stellung übergeht.

Die Scheibe für den Steuerzapfen ist regelmäßig als Nockenscheibe ausgeführt und mit einer Kurve ausgerüstet, die in ausgefalteter Stellung des Falthebels mit dem Drehgelenk wechselwirkt. Zu diesem Zweck ist das Drehgelenk mit einem Ansatz ausgerüstet, an dem die betreffende Kurve der Scheibe bzw. Nockenscheibe in ausgefalteter Stellung des Falthebels zur Anlage kommt. Wenn nun die Nockenscheibe entsprechend (weiter) gedreht wird, sorgt die Kurve dafür, dass das Drehgelenk im Vergleich zum Drehpunkt der Nockenscheibe von diesem weggedrückt wird. Das hat zur Folge, dass der am Tragarm angeschlossene Schließkeil eine Horizontalbewegung in Gegenrichtung um einen bestimmten Betrag ausführt. Diese Horizontalbewegung wird zumeist dafür genutzt, Rückstellkräfte von (Tür-)Gummidichtungen zu überwinden und eine beispielsweise die Drehfalle tragende Heckklappe dicht und bündig an die Karosserie anzuziehen.

Im Ergebnis wird eine äußerst einfach aufgebaute Verstelleinrichtung für den Schließkeil zur Verfügung gestellt, die nicht nur für eine einwandfreie Einnahme der beiden ausgezeichneten Stellungen (versenkte und erhabene Position) sorgt, sondern darüber hinaus die Möglichkeit eröffnet, eine Heckklappe oder Tür gegen die Rückstellkräfte von (Gummi-)Dichtungen anziehen zu können. Das gelingt mit überraschend wenigen Bauteilen und unter Verzicht auf eine oder mehrere Federn, so dass Alterungserscheinungen, Ungenauigkeiten in der Positionseinnahme usw. schon vom Ansatz her vermieden werden. Vielmehr lassen sich die jeweils ausgezeichneten Stellungen des Schließkeils schnell, einfach und reproduzierbar einnehmen. Hierin sind die wesentlichen Vorteile der Erfindung zu sehen.

Im Folgenden wird die Erfindung anhand einer lediglich ein Ausführungsbeispiel darstellenden Zeichnung näher erläutert; es zeigen:
- Fig. 1: eine perspektivische Ansicht der erfindungsgemäßen Verschließeinrichtung,
- Fig. 2: den Gegenstand nach Fig. 1 in Seitenansicht mit versenktem Schließkeil,
- Fig. 3: den Gegenstand nach Fig. 2 mit erhabenem Schließkeil und
- Fig. 4: den Schließkeil in einer zugezogenen Stellung einer zugehörigen Heckklappe.

In den Figuren ist eine Verschließeinrichtung für insbesondere Kraftfahrzeug-Türen, -Heckklappen 1 oder dergleichen dargestellt. Nach dem Ausführungsbeispiel dient die Verschließeinrichtung dazu, eine nur angedeutete Heckklappe 1 zu verschließen (vgl. Fig. 4). Zu diesem Zweck lässt sich ein Schließkeil 2 in einer Karosserie 3, 4 versenken, von welcher lediglich ein Boden 3 mit zugehöriger Aussparung 4 dargestellt ist. Hierdurch wird gewährleistet, dass bei versenktem Schließkeil 2 eine vollkommen ebene Ladefläche ohne hochstehende Vorsprünge oder dergleichen zur Verfügung gestellt wird.

Dabei befindet sich der Schließkeil 2 in dieser versenkten Stellung wenigstens dann, wenn die Heckklappe 1 zumindest teilweise geöffnet ist. Dieser Zustand wird über nicht ausdrücklich dargestellte Sensoren abgefragt, die über eine Steuereinrichtung einen lediglich angedeuteten Elektromotor 5 beaufschlagen.

Der Schließkeil 2 wirkt in seiner erhabenen Stellung (vgl. Fig. 3 und 4) mit einem nur angedeuteten Gesperre 6 zusammen, von dem lediglich eine Drehfalle 6 zu erkennen ist (vgl. Fig. 4). Diese Drehfalle 6 fängt den Schließkeil 2 bzw. einen dortigen U-förmigen Schließbolzen 7 bei in Schließstellung befindlicher Heckklappe 1. Zu diesem Zweck ist die Drehfalle 6 an die Heckklappe 1 angeschlossen.

Um den Schließkeil 2 mit dem Schließbolzen 7 in die verschiedenen Positionen überführen zu können, ist ein Falthebel 8 vorgesehen, der sich im Kern aus einem Betätigungsarm 8a und einem Tragarm 8b für den Schließkeil 2 zusammensetzt. Mit Hilfe des Falthebels 8 lässt sich der Schließkeil 2 von einer eingefalteten Stellung des Falthebels 8 (vgl. Fig. 1 und 2) in seine ausgefaltete Stellung (vgl. Fig. 3 und 4) überführen. Dabei korrespondiert die eingefaltete Stellung des Falthebels 8 im Rahmen der Fig. 1 und 2 zur versenkten Position des Schließkeiles 2 in der Karosserie 3, 4, während die ausgefaltete Stellung im Rahmen der Fig. 3 und 4 den erhabenen Funktionszustand des Schließkeiles 2 repräsentiert.

Der Tragarm 8b des Falthebels 8 ist endseitig an der Karosserie 3, 4 drehbar gelagert, und zwar in einem Festpunktlager 10, welches die genannte Festpunktlagerung 10 darstellt. Im Einzelnen handelt es sich bei dem Tragarm 8b ausweislich der Fig. 1 um einen den Schließkeil 2 aufnehmenden U-Bügel 8b, welcher in der Nähe seiner Basis 11 von einer an der Karosserie 3 befestigten Drehachse 10 als Festpunktlager 10 durchsetzt wird.

Bei dem Betätigungsarm 8a handelt es sich demgegenüber um einen im Wesentlichen L-förmigen Haken 8a, dessen endseitig hochstehender L-Schenkel 12 von einem Steuerzapfen 13 beaufschlagt wird. Dieser Steuerzapfen 13 überführt den L-Schenkel 12, den L-förmigen Haken 8a und damit den gesamten Falthebel 8 vom eingefalteten in den ausgefalteten Zustand.

Zu diesem Zweck wird der Steuerzapfen 13 rotativ bzw. motorisch angetrieben, und zwar letztlich von dem Elektromotor 5, der über eine angedeutete Abtriebswelle und einen Zahnkranz 14 eine Scheibe bzw. Nockenscheibe 15 antreibt. Jedenfalls trägt die Nockenscheibe 15 den Steuerzapfen 13, welcher Drehbewegungen um eine Drehachse 16 vollführt.

Um den Falthebel 8 von der in den Fig. 1 und 2 dargestellten eingefalteten Stellung in seinen ausgefalteten Zustand zu überführen, wird der Steuerzapfen 13 in Fig. 2 im Uhrzeigersinn bewegt und greift auf diese Weise an dem hochstehenden L-Schenkel 12 an. Das ist durch einen Pfeil angedeutet. Folglich beaufschlagt der Steuerzapfen 13 den L-Schenkel 12 ziehend, so dass sich in gleicher Weise das fliegende Drehgelenk 9 des Falthebels 8 bewegt, und zwar nach links entsprechend der in Fig. 2 angedeuteten Pfeilrichtung.

Das hat zur Folge, dass der Falthebel 8 auseinandergefaltet wird und am Ende dieser Bewegung die in Fig. 3 gezeigte Position mit erhabenem Schließkeil 2 einnimmt. Sobald diese ausgefaltete Stellung des Falthebels 8 erreicht ist, tritt die Nockenscheibe 15 mit einer Nockenkurve bzw. Kurve 18 mit dem Drehgelenk 9 bzw. einem dortigen Ansatz in Wechselwirkung, wenn die Nockenscheibe 15 weiter im Uhrzeigersinn gedreht wird (was natürlich nicht zwingend ist).

Zuvor ist jedoch die Heckklappe 1 geschlossen worden, so dass die hieran befestigte Drehfalle 6 bzw. das Gesperre 6 den Schließkeil 2 gefangen hat. Der Falthebel verbleibt also in seinem ausgefalteten Zustand. Nun kann der Steuerzapfen 13 den L-Schenkel 12 des Betätigungsarmes 8a verlassen, so dass die Nockenscheibe 15 mit ihrer Kurve 18 in Wechselwirkung mit dem Ansatz bzw. dem Drehgelenk 9 treten kann. Sofern die Nockenscheibe 15 weiter im Uhrzeigersinn gedreht wird, führt dies dazu, dass das Drehgelenk 9 - ausgehend von der Stellung nach Fig. 3 - eine Bewegung nach rechts vollführt, wie ein dortiger Pfeil andeutet (vgl. den Übergang zur Fig. 4).

Diese Rechtsverlagerung des fliegenden Drehgelenkes 9 bedingt, dass sich der Tragarm 8b aufgrund der Festpunktlagerung 10 um einen bestimmten Betrag B in Gegenrichtung nach links bewegt (vgl. den Pfeil in Fig. 4).

Auf diese Weise wird die Heckklappe 1 entgegen Rückstellkräften von beispielsweise Dichtungen an die Karosserie 3, 4 angezogen. Es versteht sich, dass der entsprechende Anzieh- bzw. Zuziehvorgang für die Heckklappe 1 erst dann initiiert wird, wenn entsprechende, nicht ausdrücklich dargestellte Sensoren den Verschluss des Gesperres 6 bzw. der Heckklappe 1 an die Steuereinrichtung melden.

Schließlich lassen die Figuren einen U-förmigen Bügel 17 erkennen, welcher die Nockenscheibe 15 und auch den U-förmigen Tragarm 8b zwischen sich aufnimmt und insgesamt an der Karosserie 3, 4 befestigt ist. Hierdurch wird ein kompaktes Einbaumodul zur Verfügung gestellt, welches funktionsgerecht arbeitet und mit äußerst wenigen Bauteilen auskommt. Dies unter Berücksichtigung der Tatsache, dass sowohl das Eintauchen und Herausfahren des Schließkeiles 2 hiermit dargestellt als auch ein Zuziehen der Heckklappe 1 erreicht wird.

## Patentansprüche

1. Verschließeinrichtung für insbesondere Kraftfahrzeug-Türen, Kraftfahrzeug-Heckklappen (1) oder dergleichen, mit einem im montierten Zustand in eine Karosserie (3, 4) in versenkter Stellung eintauchenden Schließkeil (2), und mit einem mit dem Schließkeil (2) in erhabener Stellung zusammenwirkenden Gesperre (6), **dadurch gekennzeichnet, dass**
- ein Falthebel (8) mit fliegendem Drehgelenk (9) vorgesehen ist, wobei
- der Falthebel (8) einen Betätigungsarm (8a) und einen an der Karosserie (3, 4) in montiertem Zustand einendseitig in einem Festpunktlager (10) drehbar gelagerten Tragarm (8b) für den hieran angeschlossenen Schließkeil (2) aufweist, und wobei
- der Falthebel (8) den angeschlossenen Schließkeil (2) in seiner eingefalteten Stellung in der Karosserie (3, 4) versenkt und in seiner ausgefalteten Stellung in die erhabene Position überführt.

2. Verschließeinrichtung nach Anspruch 1, **dadurch gekennzeichnet, dass** der Tragarm (8b) als den Schließkeil (2) aufnehmender U-Bügel (8b) ausgeführt ist, welcher in der Nähe seiner Basis (11) von einer an der Karosserie (3) befestigten Drehachse (10) als Festpunktlager (10) durchsetzt wird.

3. Verschließeinrichtung nach Anspruch 1 oder 2, **dadurch gekennzeichnet, dass** der Betätigungsarm (8a) als im Wesentlichen L-förmiger Haken (8a) ausgebildet ist, dessen endseitig hochstehender L-Schenkel (12) von einem Steuerzapfen (13) zur Überführung des Falthebels (8) in den ausgefalteten Zustand beaufschlagt wird.

4. Verschließeinrichtung nach Anspruch 3, **dadurch gekennzeichnet, dass** der Steuerzapfen (13) von einer motorisch angetriebenen Scheibe (15), insbesondere Nockenscheibe (15), rotativ bewegt wird.

5. Verschließeinrichtung nach Anspruch 4, **dadurch gekennzeichnet, dass** die Scheibe (15) eine in ausgefalteter Stellung des Falthebels (8) mit dem Drehgelenk (9) wechselwirkende Kurve (18) aufweist, um den Schließkeil (2) und damit eine angeschlossene Kfz-Tür im Wesentlichen horizontal gegen die Rückstellkraft beispielsweise einer Dichtung um einen bestimmten Betrag (B) anzuziehen.

## Claims

1. A closing device, more particularly for vehicle doors, vehicle tailgates (1) or suchlike, with, in the assembled state, a closing wedge (2) penetrating into a vehicle body (3, 4) in the lowered position and with a locking device (6) interacting with the closing wedge (2) in the raised position, **characterised in that**
- a folding lever (8) with a flying rotating joint (9) is envisaged whereby
- the folding lever (8) has an operating arm (8a) and a bearing arm (8b) for the hereto connected closing wedge (2) borne in a rotating manner on the vehicle body (3,4) in the assembled condition at one end in a fixed point bearing (10) and whereby
- the folding lever (8) lowers the connected closing wedge (2) into the vehicle body (3, 4) in its folded position and in its unfolded position moved it into the raised position.

2. The closing device in accordance with claim 1, **characterised in that** the bearing arm (8b) is designed as a U-shaped hoop (8b) which in the vicinity of its base (11) is penetrated by a rotating axle 10 attached to the chassis (3) as a fixed point bearing (10).

3. The closing device in accordance with claim 1 or 2, **characterised in that** the operating arm (8a) is essentially in the form of an L-shaped hook (8a), the end upright L-limb (12) of which is actuated by a control peg (12) to move the folding lever (8) into the unfolded position.

4. The closing device in accordance with claim 3 **characterised in** the control peg (13) is moved in rotating manner by a motor-driven disk (15), more particularly a cam disk (15).

5. The closing device in accordance with claim 4, **characterised in that** the disk (15) in the unfolded position of the folding lever (8) has a curve (18) interacting in the unfolded position of the folding lever (8) with the rotating joint (9) in order to pull the closing wedge (2) and thereby the connected vehicle door essentially horizontally against the return force, of a seal for example, about a certain amount (B).

## Revendications

1. Dispositif de fermeture, en particulier pour des portières de véhicule automobile, des hayons de véhicule automobile (1) ou similaire, comprenant un étrier de fermeture (2) venant plonger dans l'état assemblé dans une carrosserie (3, 4) dans la position enfoncée, et comprenant un mécanisme d'encliquetage (6) qui coopère avec l'étrier de fermeture (2) dans la position faisant saillie, **caractérisé en ce que** :
- un levier repliable (8) comportant une articulation tournante en porte-à-faux (9) est prévu ; sachant que :
- le levier repliable (8) présente un bras d'actionnement (8a) et un bras porteur (8b) monté avec faculté de rotation sur la carrosserie (3, 4) dans l'état assemblé du côté d'une extrémité dans un palier à point fixe (10) pour l'étrier de fermeture (2) qui y est raccordé, et sachant que :
- le levier repliable (8) enfonce l'étrier de fermeture raccordé (2) dans la carrosserie (3, 4) lorsqu'il est dans sa position repliée et le transfère jusque dans la position faisant saillie lorsqu'il est dans sa position dépliée.

2. Dispositif de fermeture selon la revendication 1, **caractérisé en ce que** le bras porteur (8b) est exécuté comme étrier en U (8b) qui réceptionne l'étrier de fermeture (2) et qui est traversé à proximité de sa base (11) par un axe de rotation (10) fixé à la carrosserie, comme palier à point fixe (10).

3. Dispositif de fermeture selon l'une ou l'autre des revendications 1 et 2, **caractérisé en ce que** le bras d'actionnement (8a) est réalisé comme crochet sensiblement en forme de L (8a) dont la branche en L (12) relevée vers le haut du côté extrémité est sollicitée par un tenon de commande (13) pour transférer le levier repliable (8) jusque dans l'état déplié.

4. Dispositif de fermeture selon la revendication 3, **caractérisé en ce que** le tenon de commande (13) est déplacé en rotation par un disque (15) entraîné par un moteur, en particulier par un disque à cames (15).

5. Dispositif de fermeture selon la revendication 4, **caractérisé en ce que** le disque (15) présente, dans la position dépliée du levier repliable (8), une came (18) qui est en interaction avec l'articulation tournante (9) afin de tirer l'étrier de fermeture (2), et de cette manière une portière de véhicule automobile raccordée, sensiblement à l'horizontale à l'encontre de la force de rappel par exemple d'un joint d'étanchéité selon une certaine valeur (B).
